# EUROPÄISCHE PATENTSCHRIFT

(11) **EP 0 539 426 B1**
(45) Veröffentlichungstag und Bekanntmachung des Hinweises auf die Patenterteilung: **05.04.1995**
(21) Anmeldenummer: 91912813.2
(22) Anmeldetag: 13.07.1991
(51) Int. Cl.: F41A 3/74

(54) **EINRICHTUNG AN HANDFEUERWAFFEN ZUM ABDICHTEN EINES PATRONENLAGERS**
DEVICE FOR SEALING THE CARTRIDGE CHAMBER IN SMALL ARMS
DISPOSITIF SUR ARMES PORTATIVES POUR L'OBTURATION D'UNE CHAMBRE DE CARTOUCHE

(30) Priorität: 19.07.1990 AT 1531/90; 14.03.1991 AT 565/91
(43) Veröffentlichungstag der Anmeldung: 05.05.1993
(73) Patentinhaber: PSE PRODUKT- UND SYSTEMENTWICKLUNGSGESELLSCHAFT M.B.H., 6060 Ampass (AT); VOERE KUFSTEINER GERÄTEBAU- UND HANDELSGESELLSCHAFT M.B.H., A-6330 Kufstein (AT)
(72) Erfinder: SCHIEFERLE, Reinhard, A-6232 Münster (AT); SIRKIS, Nehemia, Los Angeles, CA 90027 (US)
(74) Vertreter: Hofinger, Engelbert, DDr.
(86) Internationale Anmeldenummer: EP9101318
(87) Internationale Veröffentlichungsnummer: WO9201901

(56) Entgegenhaltungen:
- BE-A- 416 453
- CH-A- 1 579
- CH-A- 317 726
- GB-A- 687 826
- US-A- 2 473 555
- US-A- 3 008 258
- US-A- 3 783 737

## Beschreibung

Die Erfindung betrifft eine Einrichtung an Handfeuerwaffen zum Abdichten eines Patronenlagers für eine hülsenlose Patrone, die ein Geschoß und einen damit verbundenen Treibladungskörper aufweist, mit einer Dichtung, die ein topfförmiges Abdichtelement und ein Einsatzelement aufweist, die am Verschlußkolben auswechselbar befestigt sind, wobei das Einsatzelement einen am Stoßboden des Treibladungskörpers anliegenden Boden und das topfförmige Abdichtelement eine sich bei Druckanstieg dichtend an die Innenfläche des Patronenlagers anpressende Wandung aufweist und wobei die Erzeugenden der Außenfläche der Wandung der Dichtung und des Anlageabschnittes der Innenfläche des Patronenlagers konvergieren.

Eine derartige Einrichtung ist beispielsweise in der US-A 3,783,737 beschrieben. Das Dichtungselement erweitert sich konisch und wird durch die zylindrische Wand des Patronenlagers allseitig radial gestaucht.

Unter dem Druck der Treibgase weitet sich die Wandung des topfförmigen Abdichtelementes auf und wird an die Innenfläche des Patronenlagers angepreßt. Das sich konisch erweiternde Dichtungselement erreicht jedoch auch in der angepreßten Lage nicht die zylindrische Form, sodaß ein satter Paßsitz nicht erreichbar ist. Da der entstehende Gasdruck in einer beträchtlichen Höhe, beispielsweise bei 4000 - 5000 bar liegt, hat es sich gezeigt, daß die Abdichtung aufgrund des Ringspaltes zwischen Hülse und Verschlußkolben nicht zufriedenstellend ist und ein Druckverlust eintritt, der sich auf das Schußverhalten auswirkt.

Die AT-PS 317 726 zeigt einen Auszieher für hülsenlose Patronen, die jeweils eine Umfangsnut aufweisen. Der Verschlußkolben ist in dieser Ausführung mit einer Ausziehkralle versehen, die den Treibladungskörper an einem Teil des Umfangs übergreift und in die Umfangsnut eingreift. Der Verschlußkolben ist dadurch entweder nicht koaxial zur Laufachse oder weist bedingt durch die exzentrische Ausziehkralle einen unrunden Querschnitt auf, sodaß die Ausbildung eines Bajonettverschlusses nicht möglich ist.

Die Erfindung hat es sich nun zur Aufgabe gestellt, eine Einrichtung zu schaffen, die eine einfach herzustellende, verbesserte Abdichtung des Patronenlagers an der Verschlußseite bewirkt, sowie die Ausbildung eines Bajonettverschlusses und die Zurückziehung einer nicht abgeschossenen Patrone ermöglicht.

Erfindungsgemäß wird dies dadurch erreicht, daß die Außenfläche der Wandung der Dichtung zylindrisch ist und sich der Anlageabschnitt der Innenfläche des Patronenlagers verjüngt und daß das Einsatzelement eine sich achsparallel erstreckende Ausziehkralle zum Eingriff in eine Umfangsnut des Treibladungskörpers aufweist.

Dank der in einem gemeinsamen Berührungspunkt konvergierenden Erzeugenden der beiden Flächen wird beim Verriegeln des Verschlusses durch die allseitig radiale, elastische Stauchung des Abdichtelementes deren dichtender Preßsitz am Anlageabschnitt der Innenfläche des Patronenlagers erreicht. Diese dichtende Anpressung wird durch den Gasdruck noch erhöht, wobei dank der topfförmigen Ausbildung sich keine Freiräume, wie der erwähnte Ringspalt, öffnen können.

Die topfförmige Ausbildung gestattet die Ausbildung eines Bajonettverschlusses trotz der Ausziehkralle, die dank der Anordnung am Einsatzelement die Abdichtung durch das Abdichtelement nicht beeinflußt. Die Auswechselbarkeit des Einsatzelementes verringert zwar nicht den Verschleiß, jedoch ist der Austausch des Einsatzelementes ohne weiteres möglich, und daher insbesondere die Verschlußkolbenstirnfläche geschützt.

Eine bevorzugte Ausführung sieht dabei vor, daß das Einsatzelement ebenfalls topfförmig ausgebildet ist, wodurch auch die an die Innenfläche des Patronenlagers sich anpressende Wandung der Dichtung gegen direkte Gasdruckbeaufschlagung und Hitzeeinwirkung geschützt ist. In diesem Fall ist vorzugsweise der Innenraum des topfförmigen Einsatzelementes der Form des Treibladungskörpers entsprechend ausgebildet.

Die Auswechselbarkeit des Einsatzelementes kann durch mehrere Möglichkeiten erreicht werden. Eine erste Ausführung sieht vor, daß das Einsatzelement mit einem Gewindezapfen und der Verschlußkolben mit einer Bohrung versehen sind, und der Gewindezapfen durch eine sich in eine Erweiterung der Bohrung abstützende Mutter gehalten ist. Das Einsatzelement ähnelt dadurch einer Schraube, die in den Verschlußkolben eingeschraubt ist und deren Kopf am Stoßboden des Treibladungskörpers anliegt. Eine andere Ausführung sieht vor, daß das Einsatzelement mit einer Gewindebohrung versehen und auf einen aus einer Bohrung des Verschlußkolbens vorstehenden Gewindezapfen aufgeschraubt ist. Für die Fixierung des Gewindezapfens im Verschlußkolben kann der Gewindezapfen mit einem Kopfelement, beispielsweise einer Mutter versehen sein, die sich in einer Erweiterung der Bohrung abstützt. In einer dritten Ausführung ist das Einsatzelement mit einer Gewindebohrung versehen und auf einen stirnseitigen Gewindezapfen des Verschlußkolbens aufgeschraubt.

Der Winkel zwischen den beiden Erzeugenden kann innerhalb eines Bereiches von 0,1° bis 15° liegen, und richtet sich unter anderem auch nach dem elastischen Verformungsausmaß des für die Dichtung verwendeten Materials. Für in der Waffenproduktion übliche Stähle beträgt der Winkel vorzugsweise 1°. In der praktischen Erprobung haben sich dabei besonders gute Ergebnisse gezeigt.

Nachstehend wird nun die Erfindung an Hand der beiliegenden Zeichnungen näher beschrieben, ohne darauf beschränkt zu sein. Diese zeigen in:
- Fig. 1: einen Längsschnitt durch den erfindungswesentlichen Teil einer Handfeuerwaffe, in
- Fig. 2: das Detail A der Fig. 1 in stark vergrößerter Darstellung, in
- Fig. 3 bis 5: Längsschnitte durch drei weitere ver-verschiedene Ausführungen, und in
- Fig. 6: eine Stirnansicht einer bevorzugten Ausführung des Einsatzelementes.

Im Endbereich des Laufes 1 einer Handfeuerwaffe, insbesondere einer Jagdwaffe, ist ein Patronenlager 2 ausgebildet, an dessen vom Lauf abgewandter Seite ein Aufnahmeraum 17 für den Verschlußkolben 6 anschließt. Dieser ist mit üblichen Riegelelementen 7 versehen, die nach Art eines Bajonettverschlusses in entsprechenden Ausnehmungen des Aufnahmeraumes 17 eingedreht werden können. Die ins Patronenlager 2 eingesetzte Patrone 3 ist hülsenlos und weist ein in den Lauf 1 ragendes Geschoß 4 sowie einen den Endbereich des Geschoßes 4 umschließenden zylindrischen Treibladungskörper 5 auf. Der Endbereich des Treibladungskörpers 5 ist von der Wandung 10 einer topfförmigen Dichtung 8 umschlossen, deren Boden 9 am Stoßboden, d. h. an der hinteren Stirnseite des Treibladungskörpers 5 anliegt.

Die Außenfläche 11 der Wandung 10 der Dichtung 8 weist eine Erzeugende 13 auf, die zur Achse 16 des Laufes 1 bzw. des Patronenlagers 2 parallel verläuft. Der mit der Wandung 10 zusammenwirkende Abschnitt 12 der Innenfläche des Patronenlagers weist eine Erzeugende 14 auf, die zur Erzeugenden 13 in einem Winkel α von vorzugsweise 1° konvergiert. Der Abschnitt 12 der Innenfläche und die Außenfläche 11 sind damit nicht parallel. Die Dichtung 8 ist durch das vordere Ende des Verschlußkolbens 6 gebildet, in den eine dem Treibladungskörper 5 angepaßte Vertiefung eingearbeitet ist. Beim Schließen des Verschlußkolbens 6 wird durch die Konvergenz der beiden Erzeugenden 13,14 die Dichtung 8 in den Abschnitt 12 der Innenfläche des Patronenlagers 2 eingepreßt, sodaß durch die elastische Verformung des vorderen Endbereiches 15 bereits ohne Gasdruck eine Abdichtung gegeben ist. Sobald sich der Gasdruck aufbaut, wird die Wandung 10 aufgeweitet und der Anpreßdruck zwischen der Außenfläche 11 und dem Abschnitt 12 der Innenfläche verstärkt, sodaß eine hochdruckfeste Abdichtung erzielt wird.

Auch in der Ausführung gemäß Fig. 3 umfaßt die Dichtung 8 eine etwa topfförmige Vorderseite des Verschlußkolbens 6, in der die Wandung 10 die beschriebene Ausbildung aufweist. Der Verschlußkolben 6 weist weiters eine axiale Bohrung 26 auf, die in einem hinteren Bereich in eine Erweiterung 27 mündet. In die Bohrung 26 ist ein Gewindezapfen 25 eingesetzt, und durch eine in die Erweiterung 27 eingesetzte Mutter 28 fixiert. Der Gewindezapfen 25 steht mittig von einem ebenfalls topfförmigen Einsatzelement 22 ab, das dadurch auswechselbar am Verschlußbolzen 6 gehalten und in die Dichtung 8 eingesetzt ist, und dessen vordere Stirnseite den am Stoßboden des Treibladungskörpers 5 anliegenden Boden 9 bildet.

Gemäß Fig. 4 ist ein Gewindezapfen 31 mit seinem Kopf 33 in die Erweiterung 27 der axialen Bohrung 26 des Verschlußkolbens 6 eingesetzt, die stirnseitig vorsteht. Für die Abdichtung sorgt in dieser Ausführung ein topfförmiges Abdichtelement 21, dessen Wandung 10 durch den Gasdruck wiederum aufgeweitet und gegen die Innenfläche des Patronenlagers 2 gepreßt wird. Das Abdichtelement 21 weist eine Bodenöffnung 18 auf, und ist auf den Gewindezapfen 31 aufgesetzt. Die Fixierung des Abdichtelementes 21 erfolgt durch das Einsatzelement 22, das eine Gewindebohrung 32 besitzt und auf den Gewindezapfen 31 aufgeschraubt ist, und dessen Boden 9 am Treibladungskörper der hier nicht gezeigten Patrone anliegt. Das Abdichtelement 21 ist in dieser Ausführung ebenfalls auswechselbar.

Fig. 5 zeigt eine Ausführung, bei der ebenfalls sowohl das Abdichtelement 21 als auch das Einsatzelement 22 auswechselbar am Verschlußkolben 6 fixiert sind. Hier ist an der Vorderseite des Verschlußkolbens 6 ein Gewindezapfen 35 ausgebildet, der das Abdichtelement 21 durchsetzt, und auf den das Einsatzelement 22 aufgeschraubt ist. Für die Zündung der Patrone 3 ist in den Fig. 4 und 5 ein Zündkanal gezeigt, der den Gewindezapfen 31, 35 axial durchsetzt. Die Zündung könnte jedoch auch vom Umfang her erfolgen.

Zum Zurückziehen einer nicht abgeschossenen Patrone 3 ist das topfförmige Einsatzelement 22 mit einer Ausziehkralle 23 versehen, die in eine Umfangsnut 19 des Treibladungskörpers 5 eingreift. Ein Führungssteg 24 ist der Ausziehkralle 23 gegenüberliegend angeordnet, wobei, wie aus Fig. 6 ersichtlich ist, die Ausziehkralle 23 und der Führungssteg 24 auf einer Hälfte des Umfangs ausgebildet sind, sodaß die Patrone an der zweiten Hälfte des Umfanges senkrecht zur Achse 16 eingeschoben werden kann.

## Patentansprüche

1. Einrichtung an Handfeuerwaffen zum Abdichten eines Patronenlagers (2) für eine hülsenlose Patrone (3), die ein Geschoß (4) und einen damit verbundenen Treibladungskörper (5) aufweist, mit einer Dichtung (8), die ein topfförmiges Abdichtelement (21) und ein Einsatzelement (22) aufweist, die am Verschlußkolben (6) auswechselbar befestigt sind, wobei das Einsatzelement (22) einen am Stoßboden des Treibladungskörpers (5) anliegenden Boden (9) und das topfförmige Abdichtelement (21) eine sich bei Druckanstieg dichtend an die Innenfläche des Patronenlagers (2) anpressende Wandung (10) aufweist und wobei die Erzeugenden (13, 14) der Außenfläche (11) der Wandung (10) der Dichtung (8) und des Anlageabschnittes (12) der Innenfläche des Patronenlagers (2) konvergieren, dadurch gekennzeichnet, daß die Außenfläche (11) der Wandung (10) der Dichtung (8) zylindrisch ist und sich der Anlageabschnitt (12) der Innenfläche des Patronenlagers (2) verjüngt und daß das Einsatzelement (22) eine sich achsparallel erstreckende Ausziehkralle (23) zum Eingriff in eine Umfangsnut (19) des Treibladungskörpers (5) aufweist.

2. Einrichtung nach Anspruch 1, dadurch gekennzeichnet, daß das Einsatzelement (22) ebenfalls topfförmig ausgebildet ist.

3. Einrichtung nach Anspruch 1 oder 2, dadurch gekennzeichnet, daß das Einsatzelement (22) mit einem Gewindezapfen (25) und der Verschlußkolben (6) mit einer Bohrung (26) versehen sind, und der Gewindezapfen (5) durch eine sich in eine Erweiterung (27) der Bohrung (26) abstützende Mutter (28) gehalten ist.

4. Einrichtung nach Anspruch 1 oder 2, dadurch gekennzeichnet, daß das Einsatzelement (22) mit einer Gewindebohrung (32) versehen und auf einen aus einer Bohrung (26) des Verschlußkolbens (6) vorstehenden Gewindezapfen (31) aufgeschraubt ist.

5. Einrichtung nach Anspruch 4, dadurch gekennzeichnet, daß der Gewindezapfen (31) mit einem Kopfelement (33) versehen ist, das sich in einer Erweiterung (27) der Bohrung (26) abstützt.

6. Einrichtung nach Anspruch 1 oder 2, dadurch gekennzeichnet, daß das Einsatzelement (22) mit einer Gewindebohrung (32) versehen und auf einem stirnseitigen Gewindezapfen (35) des Verschlußkolbens (6) aufgeschraubt ist.

7. Einrichtung nach Anspruch 1, dadurch gekennzeichnet, daß die beiden Erzeugenden (13, 14) einen Winkel zwischen 0,1° und 15° einschließen.

8. Einrichtung nach Anspruch 7, dadurch gekennzeichnet, daß die beiden Erzeugenden (13, 14) einen Winkel (α) von 1° einschließen.

## Claims

1. A device on small arms for sealing a cartridge chamber (2) for a case-less cartridge (3) which has a bullet (4) and a propellent charge body (5) connected thereto, with a sealing means (8) which has a cup-shaped sealing element (21) and an insert element (22) which are interchangeably secured to the breech bolt (6), wherein the insert element (22) has an end portion (9) bearing against the base of the propellent charge body (5) and the cup-shaped sealing element (21) has a wall (10) which upon a rise in pressure presses sealingly against the inside surface of the cartridge chamber (2), and wherein the generatrices (13, 14) of the outside surface (11) of the wall (10) of the sealing means (8) and the contact portion (12) of the inside surface of the cartridge chamber (2) converge, characterised in that the outside surface (11) of the wall (10) of the sealing means (8) is cylindrical and the contact portion (12) of the inside surface of the cartridge chamber (2) tapers inwardly and that the insert element (22) has an extraction claw (23) extending parallel to the axis for engaging into a peripheral groove (19) in the propellent charge body (5).

2. A device according to claim 1 characterised in that the insert element (22) is also of a cup-shaped configuration.

3. A device according to claim 1 or claim 2 characterised in that the insert element (22) is provided with a screwthreaded projection (25) and the breech bolt (6) is provided with a bore (26), and the screwthreaded projection (25) is held by a nut (28) which is supported in an enlarged portion (27) of the bore (26).

4. A device according to claim 1 or claim 2 characterised in that the insert element (22) is provided with a screwthreaded bore (32) and is screwed on to a screwthreaded projection (31) which projects out of a bore (26) in the breech bolt (6).

5. A device according to claim 4 characterised in that the screwthreaded projection (31) is provided with a head element (33) which is supported in an enlarged portion (27) of the bore (26).

6. A device according to claim 1 or claim 2 characterised in that the insert element (22) is provided with a screwthreaded bore (32) and is screwed on a screwthreaded projection (35) on the end of the breech bolt (6).

7. A device according to claim 1 characterised in that the two generatrices (13, 14) include an angle of between 0.1° and 15°.

8. A device according to claim 7 characterised in that the two generatrices (13, 14) include an angle (α) of 1°.

## Revendications

1. Dispositif pour arme à feu portative, pour l'obturation étanche d'une chambre de cartouche (2), pour une cartouche (3) sans douille, présentant un projectile (1) et un corps de charge propulsive (5) qui y est relié, avec un joint d'étanchéité (8), présentant un élément d'étanchéité (21) en forme de pot et un élément d'insert (22), fixé remplaçable sur le piston de fermeture (6), l'élément d'insert (22) présentant un fond (9) s'appuyant sur le fond du corps de charge propulsive (5) et l'élément d'étanchéité (21) en forme de pot présentant une paroi (10) se pressant de façon étanche, en cas d'augmentation de la pression, sur la face intérieure de la chambre de cartouche (2), et les génératrices (13, 14) de la face extérieure (11) de la paroi (10) du joint d'étanchéité (8) et de la section d'appui (12) de la face intérieure de la chambre de cartouche (2) allant en convergeant, caractérisé en ce que la face extérieure (11) de la paroi (10) du joint d'étanchéité (8) est cylindrique et va en s'effilant dans la section d'appui (12) de la face intérieure de la chambre de cartouche (2) et en ce que l'élément d'insert (22) présente une griffe d'extraction (23), s'étendant parallèlement à l'axe, pour s'engager dans une gorge périphérique (19) du corps de charge propulsive (5).

2. Dispositif selon la revendication 1, caractérisé en ce que l'élément d'insert (22) est également réalisé en forme de pot.

3. Dispositif selon la revendication 1 ou 2, caractérisé en ce que l'élément d'insert (22) est pourvu d'un tourillon fileté (25) et le piston de fermeture (6) d'un perçage (26), le tourillon fileté (5) étant maintenu au moyen d'un écrou (28) prenant appui dans un élargissement (27) du perçage (26).

4. Dispositif selon la revendication 1 ou 2, caractérisé en ce que l'élément d'insert (22) est pourvu d'un perçage taraudé (32) et est vissé sur un tourillon fileté (31) faisant saillie d'un perçage (26) du piston de fermeture (6).

5. Dispositif selon la revendication 4, caractérisé en ce que le tourillon fileté (31) est pourvu d'un élément tête (33) prenant appui dans un élargissement (27) du perçage (26).

6. Dispositif selon la revendication 1 ou 2, caractérisé en ce que l'élément d'insert (22) est pourvu d'un perçage taraudé (32) et est vissé sur un tourillon fileté (35), situé côté frontal, du piston de fermeture (6).

7. Dispositif selon la revendication 1, caractérisé en ce que les deux génératrices (13, 14) font entre elles un angle compris entre 0,1 et 15°.

8. Dispositif selon la revendication 7, caractérisé en ce que les deux génératrices (13, 14) font entre elles un angle (α) de 1°.
